# EUROPÄISCHE PATENTSCHRIFT

(11) **EP 0 900 596 B1**
(45) Veröffentlichungstag und Bekanntmachung des Hinweises auf die Patenterteilung: **19.11.2003**
(21) Anmeldenummer: 98116411.4
(22) Anmeldetag: 29.08.1998
(51) Int. Cl.: B03B 5/00

(54) **Vorrichtung zum Auswaschen und Sortieren von organischen, lehmartigen und sonstigen Verunreinigungen aus fortlaufend zugeführten gross- und feinkörnigen Feststoffen**
Device for washing out and sorting organic, loamy and other impurities from continuously supplied coarse and fine granular solids
Dispositif d' élimination et tri d' impuretés organiques, argileuses et similaires dans des matières solides à grains gros et fins amenées en continu

(30) Priorität: 04.09.1997 DE 19738676
(43) Veröffentlichungstag der Anmeldung: 10.03.1999
(73) Patentinhaber: Rohr, Wolfgang, 67165 Waldsee (DE)
(72) Erfinder: Bleh,Klaus, D-67127 Rödersheim (DE); Rohr,Wolfgang, D-67165 Waldsee (DE)
(74) Vertreter: Fischer, Wolf-Dieter, Dipl.-Ing.

(56) Entgegenhaltungen:
- EP-A- 0 202 475
- DE-A- 3 423 981
- DE-C- 3 839 666

## Beschreibung

Die Erfindung betrifft eine Vorrichtung zum Auswaschen und Sortieren von organischen, lehmartigen und sonstigen Verunreinigungen aus fortlaufend zugeführten grob- und feinkörnigen Feststoffen, wie frisch gebaggertem und aufbereitetem Kies, mit einer das Material einer Waschmulde zuführenden Aufgaberutsche und Brausen für die Waschflüssigkeit, bestehend aus einem endlosen, an Stützrollen und Spannrollen abgestützten Förderband, die am Maschinengestell gehaltert sind, wobei das Förderband die Waschmulde bildet und einen an die Waschmulde anschließenden, in Bandlaufrichtung ansteigenden Teil aufweist.

Eine Vorrichtung mit diesen Merkmalen ist bekannt (DE 38 39 666.C1), bei der das Material einer Waschmulde mit Hilfe einer Aufgaberutsche und Brausen zugeführt wird, wobei das Förderband unterhalb der Aufgaberutsche und gegen die Fließrichtung des aufgegebenen Materials ansteigend angeordnet ist. Im Bereich der Waschmulde befindet sich außerdem eine mit dem Förderband zusammenwirkende Klopfrolle, die mit dem Antrieb des Förderbandes gekoppelt ist.

Der wesentliche Nachteil dieser bekannten Vorrichtung besteht darin, daß beim Aufgeben des verschmutzten Materials das bereits gereinigte Material durch das aufgegebene Material hindurch muß, wodurch das gereinigte Material zwangsläufig erneut verschmutzt wird. Dadurch ergibt sich kein besonderer Reinigungsgrad innerhalb einer solchen Vorrichtung und das auf diese Art und Weise gereinigte Material muß erneut einer solchen Vorrichtung zugeführt werden. Ein weiterer Nachteil ergibt sich hierbei durch den notwendigen hohen Wasserverbrauch und damit auch erhöhten Energieeinsatz. Weiterhin ergibt sich damit auch der Nachteil, daß eine Trennung nach Schwer- und Leichtmaterial begrenzt ist.

Der Erfindung liegt die Aufgabe zugrunde, eine Vorrichtung der eingangs genannten Art so auszubilden, daß der Trenneffekt durch andere Aufgabevorrichtungen erheblich verbessert wird.

Diese Aufgabe wird nach der Erfindung dadurch gelöst, daß die Aufgaberutsche derart angeordnet ist, daß die Fließrichtung des aufgegebenen Materials senkrecht oder in Bandlaufrichtung erfolgt, wobei das Material im Bereich der Waschmulde auf das Förderband gelangt und daß vor und im Bereich der Waschmulde gegen die Bandlaufrichtung wirkende Brausen vorgesehen sind.

Eine vorteilhafte Ausführungsform besteht darin, daß die Aufgaberutsche ein- oder mehrstufig ausgebildet ist, wobei an jeder Stufe ein Spalt vorgesehen ist, dem eine Brause gegenüberliegt.

Es wird weiterhin vorgeschlagen, daß die Stufen der Aufgaberutsche zum Förderband geneigte, in der Neigung und zur Förderbandlängsrichtung verstellbare Bleche aufweisen, wobei an der Vorderkante und an der hinteren Kante verstellbare Leitbleche anbringbar sind.

Es ist vorteilhaft, daß die Aufgaberutsche mit einem Rüttelmotor versehen ist.

Weiterhin ist es vorteilhaft, daß vorzugsweise das oberste Blech der Aufgaberutsche mit einem über die gesamte Breite reichenden Stauteil versehen ist.

Vorteilhaft sind die Brausen lage- und druckverstellbar angeordnet.

Eine vorteilhafte Ausführungsform sieht vor, daß im Bereich der Waschmulde wenigstens eine Klopfrolle mit einem eigenen und regelbaren Antrieb vorgesehen ist.

Es ist außerdem vorteilhaft, daß die mit dem aufgegebenen Material zusammenkommende Förderbandoberfläche einen Rauhigkeitsgrad aufweist.

Gemäß einer weiteren Ausführungsform geht man so vor, daß das Maschinengestell in der Neigung verstellbar ist.

Weiterhin ist es vorteilhaft, daß als Seitenbegrenzung des Förderbandes das Gehäuse, eine Wellkante oder ein hochgezogener Rand des Förderbandes vorgesehen ist.

Es wird außerdem vorgeschlagen, daß an dem ansteigenden Teil des Förderbandes eine statische oder dynamische Entwässerungsvorrichtung vorgesehen ist.

Die Erfindung bringt insbesondere den Vorteil, daß der Reinigungsgrad des zugeführten Materials erheblich verbessert wird und auch eine höhere Trenndichte erreichbar ist. Ein weiterer wesentlicher Vorteil besteht darin, daß die Vorrichtung sehr einfach an den jeweiligen Verschmutzungsgrad des aufgegebenen Materials angepaßt werden kann und Dichteunterschiede des Materials Berücksichtigung finden können. Weiterhin ergibt sich der Vorteil einer geringeren Bauhöhe.

Die Erfindung wird in der nachfolgenden Beschreibung anhand eines in den Zeichnungen dargestellten Ausführungsbeispiels näher erläutert.

Es zeigen,
- Fig. 1: eine erste Ausführungsform einer derartigen Vorrichtung mit einer statischen Entwässerungsvorrichtung im Aufriß,
- Fig. 2: eine vergrößerte Ansicht der Aufgaberutsche als dynamisches Bauteil,
- Fig. 3: eine weitere Ausführungsform der Vorrichtung im Aufriß mit einer statischen Aufgaberutsche,
- Fig. 4: einen Grundriß von Fig. 3,
- Fig. 5: eine Seitenansicht von Fig. 3,
- Fig. 6: eine vergrößerte Ansicht der statischen Aufgaberutsche,
- Fig. 7: eine an der Vorrichtung angeordnete dynamische Entwässerungsvorrichtung im Aufriß,
- Fig. 8: einen Grundriß der Entwässerungsvorrichtung gemäß Fig. 7 und
- Fig. 9: eine Ansicht des Klopfrollenantriebes.

Die in den Figuren 1 und 2 dargestellte Vorrichtung besitzt im wesentlichen ein Förderband 2, das über zwei Umlenkrollen 10 und Stützrollen 9 geführt ist, wobei die Bandlaufrichtung durch den Pfeil 11 gekennzeichnet ist. Das obere Trum des Förderbandes 2 bildet in etwa ausgehend von der rechten Umlenkrolle bis zu dem ansteigenden Teil 3 eine Waschmulde 8. Für die seitliche Begrenzung des Förderbandes kann einmal das Gehäuse des Maschinengestelles 1, eine Wellkante oder der am Rand hochgezogene Gurt des Förderbandes 2 dienen. Der Antrieb des Förderbandes 2 ist regelbar.

Zur Aufgabe des Materials dient eine Aufgaberutsche 4 mit einer oberen Einfüllöffnung 26, wobei die Fließrichtung 12 des Materials in Bandlaufrichtung 11 gerichtet ist und das über die Aufgaberutsche 4 zugeführte Material auf die Waschmulde 8 der Vorrichtung gelangt. Für die Einspülung des Materials kann im Bereich der Einfüllöffnung 26 eine verstellbare Brause 27 vorgesehen sein. Die Aufgaberutsche ist mehrstufig ausgebildet, so daß das zu reinigende Material kaskadenförmig der Waschmulde 8 zugeführt wird. Bei dem gezeigten Ausführungsbeispiel sind zwei Stufen 14 vorgesehen. Ausgehend von dem ansteigenden Teil 3 des Förderbandes 2 bis in die Waschmulde 8 hinein sind einzelne Brausen 6 angebracht, die in ihrer Neigung, Lage und Höhe sowie im Druck verstellbar sind, wobei der betreffende Strahl gegen die Bandlaufrichtung 11 gerichtet ist. Gegen das rechtsseitige Ende der Waschmulde 8 befinden sich weitere Brausen 7, die ebenfalls gegen die Bandlaufrichtung 11 gerichtet sind.

Bei den Brausen 5, 6, 7 werden Köpfe verwendet, die einen Flächenstrahl erzeugen. Bei den Brausen 5 im Bereich der Aufgaberutsche 4 ist der Strahl über die gesamte Breite und die Fallhöhe. Bei den anderen Brausen 6, 7 erstreckt sich der Strahl über die gesamte Breite des Förderbandes 2. Damit werden leichte und ungünstig geformte Teile restlos ausgetragen.

In Fig. 2 ist die Aufgaberutsche 4 in vergrößerter Ansicht dargestellt und bei dem Ausführungsbeispiel nach den Figuren 1 und 2 als dynamische Rutsche ausgebildet, wobei ein Rüttelmotor 15 vorgesehen ist. An die Einfüllöffnung 26 schließt ein oberes, nach unten geneigtes Blech 25 an, das mit einem über die gesamte Breite gehenden Stauteil 22 versehen ist. Unterhalb der Vorderkante 21 des Bleches 25 befindet sich ein weiteres, über die Breite der Rutsche 4 gehendes Blech 18 der ersten Stufe 14, wobei dieses Blech 18 an der hinteren Kante mit einem Leitblech 20 und an der vorderen Kante 21 mit einem Leitblech 19 versehen ist. Das Leitblech 20 verläuft an der Hinterkante vertikal und es verbleibt zwischen dem oberen Blech 25 und dem Leitblech 20 ein Spalt 17. Gemäß einer weiteren Stufe 14 befindet sich unterhalb dieses Bleches 18 ein weiteres Blech 18 mit Leitblechen 19, 20. Das Leitblech 20 an der hinteren Kante 28 kann zur Vergrößerung und Veringerung des Spaltes 17 in der Höhe verstellt werden. Weiterhin kann das vordere Leitblech 19 in Längsrichtung des Bleches 18 bzw. 25 verstellt werden und außerdem kann das Blech insgesamt in seiner Längsrichtung und Neigung verschoben werden. Gegen die vordere Kante 21 der Bleche 25 bzw. 18 sind Brausen 5 gerichtet, die entsprechend in Druck und Neigung verstellt werden können. Damit wird insbesondere erreicht, daß eine Vortrennung der zugeführten Feststoffe erreicht wird, indem die Leichtteile durch den Spalt 17 zur Waschmulde 8 abgelenkt werden, während die Schwerteile kaskadenförmig über die einzelnen Bleche an der vordersten Stufe 14 in die Waschmulde 8 gelangen. Die bei diesem Ausführungsbeispiel dargestellte Rutsche 4 ist mit einem Rüttelmotor 15 als dynamische Rutsche ausgebildet. Außerdem befindet sich im Bereich der Waschmulde 8 am Förderband 2 eine Klopfrolle 13. Solche Klopfrollen 13 können auch noch zusätzlich an anderen Stellen des Förderbandes 2 angeordnet sein.

Die Klopfrolle 13 besitzt einen eigenen regelbaren Antrieb 37 und ist seitlich an Exzentern 36 angeordnet (Fig. 9). Sie ist auch höhen- und längsverstellbar.

Anschließend an den ansteigenden Teil 3 des Förderbandes 2 ist an dem Maschinengestell 1 eine Entwässerungsvorrichtung 23 angebracht, die bei dem in Figur 1 dargestellten Ausführungsbeispiel als statische Entwässerungsvorrichtung ausgebildet ist. Das zu entwässernde Material gelangt über den ansteigenden Teil 3, eine Aufgabeöffnung 29 und eine Entwässerungsrinne 30 zu einer Öffnung 31 für den Abtransport des Materials, beispielsweise über Transportbänder.

Durch eine entsprechende Wahl der Förderbandoberfläche mit einem Rauhigkeitsgrad von grob bis fein ist eine bessere Anpassung an die Dichteunterschiede des Aufgabematerials möglich. Auch besteht die Möglichkeit, zur besseren Anpassung der Vorrichtung an das Aufgabematerial das gesamte Maschinengestell 1 in der Neigung zu verstellen.

Bei der in den Figuren 3 bis 6 gezeigten Ausführungsform ist eine statische Aufgaberutsche 4 dargestellt, wobei sich diese Ausführungsform vom Prinzip lediglich durch den fehlenden Rüttelmotor 15 von der vorbeschriebenen Ausführungsform unterscheidet. Vorhanden ist außerdem lediglich nach dem obersten Blech 25 eine Stufe 14 mit einem Blech 18, von dem das Material in die Waschmulde 8 gelangt. Dargestellt ist weiterhin die Möglichkeit der Gesamtverschwenkung der Vorrichtung am Maschinengestell 1 mit der Höhenverstellung 33 an der rechten Seite der Vorrichtung und der Schwenkachse 34 an der rückwärtigen Seite. Darüber hinaus ist am Materialaustrag eine dynamische Entwässerungsvorrichtung 24 angeordnet, wobei sich durch diese Anordnung eine verringerte Bauhöhe der Vorrichtung ergibt. Diese Entwässerungsvorrichtung 24 ist mit einem Schwingantrieb 35 versehen, wobei die Entwässerungsrinne 30 als Spaltsiebboden gegen die Abtransportöffnung 31 konisch zuläuft (Fig. 4 und 8).

### Bezugszeichenaufstellung

- 1: Maschinengestell
- 2: Förderband
- 3: ansteigender Teil
- 4: Aufgaberutsche
- 5: Brausen
- 6: Brausen
- 7: Brausen
- 8: Waschmulde - Trennbett
- 9: Stützrolle
- 10: Umlenkrolle
- 11: Bandlaufrichtung
- 12: Fließrichtung
- 13: Klopfrolle
- 14: Stufe
- 15: Rüttelmotor
- 16: Förderbandoberfläche
- 17: Spalt
- 18: Blech
- 19: Leitblech
- 19: Leitblech
- 20: Leitblech
- 21: vordere Kante
- 22: Stauteil
- 23: statische Entwässerungsvorrichtung
- 24: dynamische Entwässerungsvorrichtung
- 25: oberstes Blech
- 26: Aufgabe - Einfüllöffnung
- 27: Brause zum Einspülen
- 28: hintere Kante
- 29: Aufgabeöffnung
- 30: Entwässerungsrinne
- 31: Öffnung für Abtransport
- 32: Rohr für Brause
- 33: Höhenverstellung
- 34: Schwenkachse
- 35: Schwingantrieb
- 36: Exzenter
- 37: regelbarer Antrieb

## Patentansprüche

1. Vorrichtung zum Auswaschen und Sortieren von organischen, lehmartigen und sonstigen Verunreinigungen aus fortlaufend zugeführten grob- und feinkörnigen Feststoffen, wie frisch gebaggertem und aufbereitetem Kies, mit einer das Material einer Waschmulde zuführenden Aufgaberutsche und Brausen für die Waschflüssigkeit, bestehend aus einem endlosen, an Stützrollen und Spannrollen abgestützten Förderband, die am Maschinengestell gehaltert sind, wobei das Förderband die Waschmulde bildet und einen an die Waschmulde anschließenden, in Bandlaufrichtung ansteigenden Teil aufweist, **dadurch gekennzeichnet, daß** die Aufgaberutsche (4) derart angeordnet ist, daß die Fließrichtung (12) des aufgegebenen Materials senkrecht oder in Bandlaufrichtung (11) erfolgt, wobei das Material im Bereich der Waschmulde (8) auf das Förderband (2) gelangt und daß vor und im Bereich der Waschmulde (8) gegen die Bandlaufrichtung (11) wirkende Brausen (6) vorgesehen sind.

2. Vorrichtung nach Anspruch 1, **dadurch gekennzeichnet, daß** die Aufgaberutsche (4) ein- oder mehrstufig ausgebildet ist, wobei an jeder Stufe (14) ein Spalt (17) vorgesehen ist, dem eine Brause (5) gegenüberliegt.

3. Vorrichtung nach Anspruch 1 und 2, **dadurch gekennzeichnet, daß** die Stufen (14) der Aufgaberutsche (4) zum Förderband (2) geneigte, in der Neigung und zur Förderbandlängsrichtung verstellbare Bleche (18) aufweisen, wobei an der Vorderkante (21) und an der hinteren Kante (28) verstellbare Leitbleche (19, 20) anbringbar sind.

4. Vorrichtung nach Anspruch 1 bis 3, **dadurch gekennzeichnet, daß** die Aufgaberutsche (4) mit einem Rüttelmotor (15) versehen ist.

5. Vorrichtung nach Anspruch 1 bis 4, **dadurch gekennzeichnet, daß** vorzugsweise das oberste Blech (25) der Aufgaberutsche (4) mit einem über die gesamte Breite reichenden Stauteil (40) versehen ist.

6. Vorrichtung nach Anspruch 1 bis 5, **dadurch gekennzeichnet, daß** die Brausen (5, 6, 7, 27) lage- und druckverstellbar angeordnet sind.

7. Vorrichtung nach Anspruch 1 bis 6, **dadurch gekennzeichnet, daß** im Bereich der Waschmulde (8) wenigstens eine Klopfrolle (13) mit einem eigenen und regelbaren Antrieb (37) vorgesehen ist.

8. Vorrichtung nach einem der Ansprüche 1 bis 7, **dadurch gekennzeichnet, daß** die mit dem aufgegebenen Material zusammenkommende Förderbandoberfläche (16) einen Rauhigkeitsgrad aufweist.

9. Vorrichtung nach einem der Ansprüche 1 bis 8, **dadurch gekennzeichnet, daß** das Maschinengestell (1) in der Neigung verstellbar ist.

10. Vorrichtung nach einem der Ansprüche 1 bis 9, **dadurch gekennzeichnet, daß** als Seitenbegrenzung des Förderbandes (2) das Gehäuse (1), eine Wellkante oder ein hochgezogener Rand des Förderbandes (2) vorgesehen ist.

11. Vorrichtung nach einem der Ansprüche 1 bis 10, **dadurch gekennzeichnet, daß** an den ansteigenden Teil (3) des Förderbandes (2) eine statische oder dynamische Entwässerungsvorrichtung (23, 24) vorgesehen ist.

## Claims

1. Device for washing out and separating organic, clay-like and other impurities from coarse and fine grained solid materials, such as newly dredged and processed gravel, which are continuously fed, comprising a charging chute feeding the material to a washing trough and shower devices for the cleaning liquid, consisting of a continuous conveyor belt, supported by support and tension rollers, which are housed on a machine frame, the conveyor belt forming the washing trough and having a portion inclined in the direction of travel and connected to the washing trough, **characterised in that** the charging chute (4) is arranged in such a way that the direction of flow (12) of the conveyed materials occurs vertically or in the direction of travel (11), the material arriving in the region of the washing trough (8) on the conveyor belt (2), and that in front of and in the region of the washing trough (8) shower devices (6) acting against the direction of travel (11) are provided.

2. Device according to claim 1, **characterised in that** the charging chute (4) has one or more stages, wherein there is a gap (17) between each stage (14), the gap being opposed by a shower device (5).

3. Device according to claims 1 and 2, **characterised in that** the stages (14) of the charging chute (4) comprise metal sheets (18) inclined to the conveyor belt and adjustable in inclination and relative to the longitudinal direction of the conveyor belt, adjustable baffle plates (19, 20) being mountable on the front edge (21) and rear edge (28).

4. Device according to claims 1 to 3, **characterised in that** the charging chute (4) is equipped with a vibrating motor (15).

5. Device according to claims 1 to 4, **characterised in that** preferably the uppermost plate (25) of the charging chute (4) is provided with a baffle part (40) that extends over the total width.

6. Device according to claims 1 to 5, **characterised in that** the shower devices (5, 6, 7, 27) are arranged so as to be adjustable in terms of position and pressure.

7. Device according to claims 1 to 6, **characterised in that** in the region of the washing trough (8), at least one knocking roller (13) is provided with its own controllable drive (37).

8. Device according to any of claims 1 to 7, **characterised in that** the surface of the conveyor belt (16) meeting with the conveyed material has a degree of roughness.

9. Device according to any of claims 1 to 8, **characterised in that** the machine frame (1) has an adjustable incline.

10. Device according to any of the claims 1 to 9, **characterised in that** the housing (1) is provided with a corrugated rim or a high edge of the conveyor belt (2) as the side delimitation of the conveyor belt (2).

11. Device according to any of claims 1 to 10, **characterised in that** a static or dynamic dewatering device (23, 24) is provided on the inclined portion (3) of the conveyor belt (2).

## Revendications

1. Dispositif pour laver et trier des impuretés organiques du genre argile et autres, provenant de solides de petite et grosse granularité amenés en continu, comme du gravier fraîchement extrait et préparé, comportant une glissière d'alimentation acheminant le matériau vers une auge de lavage et des jets pour le liquide de lavage, constitué d'une bande transporteuse supportée sur des galets d'appui et des galets tendeurs, qui sont maintenus sur le bâti de la machine, la bande transporteuse constituant l'auge de lavage et comportant à la suite de l'auge de lavage une partie ascendante dans le sens de circulation de la bande, **caractérisé en ce que** la glissière d'alimentation (4) est disposée de telle façon que le sens de circulation (12) du matériau déversé s'opère verticalement ou dans le sens de circulation de la bande (11), et **en ce que** des jets (6) agissant en opposition au sens de circulation de la bande (11) sont prévus en amont et dans la zone de l'auge de lavage (8).

2. Dispositif selon la revendication 1, **caractérisé en ce que** la glissière d'alimentation (4) est réalisée en un ou plusieurs niveaux, une fente (17) en regard de laquelle se trouve un jet (5) étant prévue à chaque niveau (14).

3. Dispositif selon l'une des revendications 1 et 2, **caractérisé en ce que** les niveaux (14) de la glissière d'alimentation (4) présentent des tôles (18), inclinées vers la bande transporteuse (2), réglables en inclinaison et par rapport à la direction longitudinale de la bande transporteuse, des tôles déflectrices (19, 20) pouvant être montées à l'arête antérieure (21) et à l'arête postérieure (28).

4. Dispositif selon l'une des revendications 1 à 3, **caractérisé en ce que** la glissière d'alimentation (4) est pourvue d'un moteur vibrant (15).

5. Dispositif selon l'une des revendications 1 à 4, **caractérisé en ce que** de préférence la tôle la plus élevée (25) de la glissière d'alimentation (4) est pourvue d'une pièce de retenue (40) s'étendant sur toute la largeur.

6. Dispositif selon l'une des revendications 1 à 5, **caractérisé en ce que** les jets (5, 6, 7, 27) sont disposés réglables en position et en pression.

7. Dispositif selon l'une des revendications 1 à 6, **caractérisé en ce que**, dans la zone de l'auge de lavage (8), est prévue au moins un rouleau batteur (13) comportant un entraînement (37) propre et réglable.

8. Dispositif selon l'une des revendications 1 à 7, **caractérisé en ce que** la surface de bande transporteuse (16) entrant en contact avec le matériau déversé présente un degré de rugosité.

9. Dispositif selon l'une des revendications 1 à 8, **caractérisé en ce que** le bâti de machine (1) est réglable en inclinaison.

10. Dispositif selon l'une des revendications 1 à 9, **caractérisé en ce que** le carter (1), une arête ondulée ou un rebord relevé de la bande transporteuse (2) est prévu en tant que délimitation latérale de la bande transporteuse (2).

11. Dispositif selon l'une des revendications 1 à 10, **caractérisé en ce qu'**à la partie ascendante (3) de la bande transporteuse (2) est prévu un dispositif d'évacuation d'eau (23, 24) statique ou dynamique.
